# EUROPÄISCHE PATENTSCHRIFT

(11) **EP 0 824 045 B1**
(45) Veröffentlichungstag und Bekanntmachung des Hinweises auf die Patenterteilung: **31.10.2001**
(21) Anmeldenummer: 97110959.0
(22) Anmeldetag: 02.07.1997
(51) Int. Cl.: B21B 31/07, B21B 31/26, B21B 31/08

(54) **Exzenter-Lagerhülse für Walzentragwellen**
Eccentric bearing bush for roll shaft
Douille palier excentrique pour arbre de rouleau

(30) Priorität: 18.07.1996 DE 19628956
(43) Veröffentlichungstag der Anmeldung: 18.02.1998
(73) Patentinhaber: SMS Demag AG, 40237 Düsseldorf (DE)
(72) Erfinder: Pithan, Gerhard, 57250 Netphen (DE); Grimmel, Rüdiger, 57250 Netphen (DE); Keller, Karl, 57271 Hilchenbach (DE)
(74) Vertreter: Valentin, Ekkehard, Dipl.-Ing.

(56) Entgegenhaltungen:
- EP-A- 0 118 939
- EP-A- 0 197 568
- DE-A- 4 110 938
- HERMES R J ET AL: "MODERN HIGH SPEED ROD MILL DEVELOPMENT" IRON AND STEEL ENGINEER., Bd. 46, Nr. 7, Juli 1969, PITTSBURGH US, Seiten 59-72, XP002058552

## Beschreibung

Die Erfindung betrifft eine Exzenter-Lagerhülse, deren beide Enden in einem Walz-Getriebegehäuse lagern, für, in diesem beidendig, exzentrisch gelagerte Walzentragwellen mit einem lageraußenseitig aufsetzbaren Walzring und zwischen den Wellenenden angeordnete, durch eine Umfangsausnehmung der Lagerhülse hindurch mit einem, ebenfalls in dem Walzgetriebegehäuse gelagerten Antriebsrad kämmenden, stirnverzahnten Wellenabschnitten.

Diese Ausbildungsformen von Exzenter-Lagerhülsen und, in diesen exzentrisch lagernden Walzentragwellen wird in erster Linie bei der Fertigstufe von kontinuierlichen Drahtwalzstraßen angewandt. Diese Fertigstraßen arbeiten mit sehr hohen Walzgeschwindigkeiten, die zu einer entsprechend großen Belastung der Walzentragwellen führen. Diese Belastung wird noch dadurch vergrößert, daß die den durchlaufenden Walzdraht formenden Walzringe fliegend, d.h. lageraußenseitig, angeordnet sind. Die Tragwellen müssen deshalb verhältnismäßig häufig ausgetauscht werden.

Bei den genannten, bekannten Ausbildungsformen der Exzenter-Lagerhülse und der, in dieser exzentrisch gelagerten Walzentragwelle besteht die Exzenter-Lagerhülse als zwei axial gegeneinander- oder aufeinanderschiebbaren Hülsenabschnitten, von denen der eine in der Umfangswand des Walz-Getriebegehäuses drehgelagert ist und das Exzenterlager für das walzringseitige Ende der Walzentragwelle aufnimmt, während der andere Hülsenabschnitt das Exzenterlager für das, dem Walzring abgewandte Ende der Walzentragwelle aufnimmt und von einer Tragkonstruktion im Innern des Walz-Getriebegehäuses gehalten wird. In diesen Exzenter-Lagerhülsenabschnitt greift dabei eine, mit dem Walzgetriebegehäuse verbundene lösbare Axialverschiebesicherung für die aus den beiden Abschnitten zusammengesetzte Exzenter-Lagerhülse ein.

Für das Auswechseln der Walzentragwellen, d.h. den Ausbau einer Walzentragwelle, ist es bei dieser Ausbildungsform erforderlich, den von der Tragkonstruktion im Walz-Getriebegehäuse gehaltenen inneren Exzenter-Lagerhülsenabschnitt von dieser Tragkonstruktion zu lösen, und von dem anderen Exzenter-Lagerhülsenabschnitt sowie von dem, dem Walzring abgewandten Ende der Walzentragwelle abzuziehen. Anschließend kann nach vorhergegangenem Abziehen des Walzrings von dem lageraußenseitigen Ende der Tragwelle diese aus dem anderen, in der Umfangswand des Walzgetriebegehäuses lagernden Exzenter-Lagerhülsenabschnitt nach innen herausgezogen werden. Der Wiedereinbau der Austausch-Walzentragwelle erfolgt in umgekehrter Reihenfolge der beschriebenen Ausbau-Schritte. Diese Arbeiten gestalten sich wegen der weiteren in dem Walzgetriebegehäuse angeordneten Getriebelemente und der dadurch bedingten Raumenge sehr schwierig, erfordern große Erfahrungen des Montagepersonals und bedingen einen erheblichen Zeitaufwand mit entsprechend langen Stillstandszeiten der Walzstraße. Der Erfindung liegt die Aufgabe zugrunde, den Einund Ausbau der Walzentragwellen zu vereinfachen, den dafür erforderlichen Zeitaufwand zu verringern und darüber hinaus auch den Herstellungsaufwand für die Exzenter-Lagerhülsen selbst zu vermindern.

Diese Aufgabe wird dadurch gelöst, daß der Innendurchmesser des Exzenterlagers für das walzringseitige Ende der jeweiligen Tragwelle größer bemessen ist, als der Außendurchmesser des stirnverzahnten Wellenabschnitts dieser Tragwelle.

Diese erfindungsgemäße Ausbildungsform der Exzenter-Lagerhülse und der Walzentragwelle erlaubt es, eine Walzentragwelle nach Lösen der Axialverschiebesicherung im Walzgetriebegehäuse in einfachster Weise nach außen aus der, im Walzgetriebegehäuse verbleibenden Exzenter-Lagerhülse herauszuziehen und die Austausch-Walzentragwelle ebenso einfach wieder von außen in die Exzenter-Lagerhülse einzustecken. Der jeweils auf den Tragwellen befindliche Walzring kann dabei in seiner walzjustierten Position auf der Tragwelle verbleiben.

Wie die Erfindung weiter vorsieht, kann die Exzenter-Lagerhülse bei dieser Ausbildungsform einstückig ausgebildet sein.

Die Erfindung wird anhand des in der Zeichnung dargestellten Ausführungsbeispiels näher erläutert. In der Zeichnung zeigen
- Fig. 1: eine bekannte Ausbildungsform der Exzenter-Lagerhülse mit Walzentragwelle im Axialschnitt,
- Fig. 2: die Ausbildung von Exzenter-Lagerhülse und Walzentragwelle nach der Erfindung, ebenfalls in Axialschnitt.

Wie aus Fig. 1 zu ersehen, besteht die Exzenter-Lagerhülse aus den Hülsenabschnitten 1a und 1b. Der Hülsenabschnitt 1a lagert in der Außenwand 2a des Walz-Getriebegehäuses 2 und weist ein Exzenterlager 1a' auf. An diesen Exzenterlager-Hülsenabschnitt 1a ist der Exzenterlager-Hülsenabschnitt 1b angesetzt; dieser weist ein Exzenterlager 1b' auf und wird von der Tragkonstruktion 2b des Walzgetriebegehäuses 2 getragen. An dieser ist auch die Axialverschiebesicherung 3 für die, aus den Hülsenabschnitten 1a und 1b zusammengesetzte Exzenter-Lagerhülse 1 angeordnet. In den beiden Exzenterlagern 1a' und 1b' lagert die Walzentragwelle 4 mit ihren Enden 4a bzw. 4b. Auf den aus der Außenwand 2a des Walz-Getriebegehäuses 2 herausragenden Abschnitt 4c ist ein Walzring 5 aufgesetzt und durch eine Schraubhülse 6 gehalten. An einen außenseitigen radialen Ansatz der Exzenter-Lagerhülse greift ein Drehantrieb 7 an, der die Drehung der Exzenter-Lagerhülse 1 im Walzgetriebegehäuse 2 bewirkt. Zwischen den beiden, gelagerten Enden 4a und 4b der Walzentragwelle 4 weist diese einen stirnverzahnten Wellenabschnitt 4d auf.

Wie ersichtlich kann die Walzentragwelle 4 nur ausgebaut werden, wenn der Exzenterhülsen-Abschnitt 1b in Richtung des Pfeils P von dem, dem Walzring 5 abgewandten Ende 4b nach vorherigem Lösen der Axialverschiebesicherung 3 von dem dem Walzring 5 abgewandten Ende 4b der Walzentragwelle 4 abgezogen worden ist und der Walzring 5 selbst entfernt wurde.

Die Ausbildung nach Fig. 2 unterscheidet sich von der nach Fig. 1 nur dadurch, daß der Innendurchmesser D des dem Walzring 5 zugewandten Exzenterlagers 1a' der Exzenter-Lagerhülse 1 größer bemessen ist als der Walzendurchmesser d des stirnverzahnten Abschnitts 4d der Walzentragwelle 4, der mit dem Antriebsstirnrad 9 kämmt. Die Exzenter-Lagerhülse 1 konnte hier, wie ersichtlich, aus einem Stück bestehen, weil die Ausbildung des Exzenterlagers 1a und des stirnverzahnten Abschnitts 4d der Walzentragwelle 4 ein Herausziehen der Walzentragwelle in Richtung des Pfeils P' nach außen aus dem Walzgetriebegehäuse 2 erlaubt, wobei es keiner vorherigen Entfernung des Walzrings 5 bedarf. Ebenso kann die Walzentragwelle 4 mit dem darauf sitzenden Walzring 5 von außen her wieder in die gezeichnete Position eingesetzt werden.

## Patentansprüche

1. Exzenter-Lagerhülse (1), deren beide Enden (1a,1b) in einem Walzgetriebegehäuse (2) lagern, für, in diesem beidseitig, exzentrisch gelagerte Walzentragwellen (4) mit einem lageraußenseitig aufsetzbaren Walzring (5) und, zwischen den Wellenenden (4a,4b) angeordneten, durch eine Umfangsausnehmung der Exzenter-Lagerhülse (1) hindurch mit einem, ebenfalls in dem Walzgetriebegehäuse (2) gelagerten Antriebsrad (9) kämmenden, stirnverzahnten Wellenabschnitten (4d),
**dadurch gekennzeichnet,**
**daß** der Innendurchmesser (D) des Exzenterlagers (1a') für das walzringseitige Ende (4a) der Walzentragwelle (4) größer bemessen ist, als der Außendurchmesser (d) des stirnverzahnten Wellenabschnitts (4d) dieser Walzentragwelle (4).

2. Exzenter-Lagerhülse nach Anspruch 1,
**dadurch gekennzeichnet,**
**daß** die Lagerbüchse (1) einstückig ausgebildet ist.

## Claims

1. Eccentric bearing sleeve (1), the two ends (1a, 1b) of which are journalled in a rolling gear housing (2), for roller carrier shafts (4), which are eccentrically mounted at both ends in the sleeve, with a rolling ring (5) placeable at the mount outer side and with splined shaft sections (4d) arranged between the shaft ends (4a, 4b) and meshing via a circumferential recess of the eccentric bearing sleeve (1) with a drive wheel (9) equally mounted in the rolling gear housing (2), **characterised in that** the inner diameter (D) of the eccentric bearing (1a') for the end (4a) of the roller carrier shaft (4) at the rolling ring end (4a) is dimensioned to be larger than the outer diameter (d) of the splined shaft section (4d) of this roller carrier shaft (4).

2. Eccentric bearing sleeve according to claim 1, **characterised in that** the bearing sleeve (1) is of integral construction.

## Revendications

1. Douille de palier excentrique (1), dont les deux extrémités (1a, 1b) sont logées dans un carter (2) d'engrenages mécaniques de laminoir, pour des arbres porteurs (4) de cylindre logés dans celui-ci, des deux côtés, de façon excentrée, avec une bague de laminoir (5) pouvant être placée du côté extérieur du palier et des sections d'arbre (4d) dentées frontales disposées entre les extrémités d'arbre (4a, 4b) formant un peigne à travers un creux périphérique de la douille de palier excentrique (1) avec une roue d'entraînement (9) logée également dans le carter (2) d'engrenages mécaniques de laminoir,
**caractérisée en ce que** le diamètre intérieur (D) du palier excentrique (1a') pour l'extrémité (4a) du côté de la bague de laminoir de l'arbre porteur de cylindre (4) est d'une dimension plus grande que le diamètre externe (d) de la section d'arbre (4d) dentée frontale de cet arbre porteur de cylindre (4).

2. Douille de palier excentrique selon la revendication 1,
**caractérisée en ce que** la douille de palier (1) est formée d'un seul tenant.
